# EUROPÄISCHE PATENTSCHRIFT

(11) **EP 3 224 179 B1**
(45) Veröffentlichungstag und Bekanntmachung des Hinweises auf die Patenterteilung: **01.03.2023**
(21) Anmeldenummer: 15784055.4
(22) Anmeldetag: 22.10.2015
(51) Int. Cl.: B66B 7/04, B66B 9/02, B66B 9/08, B66B 11/04

(54) **FÜHRUNGSEINRICHTUNG FÜR EIN AUFZUGSYSTEM**
GUIDING DEVICE FOR AN ELEVATOR SYSTEM
DISPOSITIF DE GUIDAGE POUR SYSTÈME D'ASCENSEUR

(30) Priorität: 26.11.2014 DE 102014224084
(43) Veröffentlichungstag der Anmeldung: 04.10.2017
(73) Patentinhaber: TK Elevator Innovation and Operations GmbH, 40472 Düsseldorf (DE)
(72) Erfinder: KIRSCH, Michael, 73230 Kirchheim unter Teck (DE); HOFFMANN, Walter, 65527 Niedernhausen (DE); KUCZERA, Thomas, 70771 Leinfelden-Echterdingen (DE); OBERT, Mike, 76593 Gernsbach (DE)
(74) Vertreter: Jacobi, Nicolas
(86) Internationale Anmeldenummer: PCT/EP2015/074457
(87) Internationale Veröffentlichungsnummer: WO 2016/083031

(56) Entgegenhaltungen:
- WO-A2-2008/136692
- US-B1- 7 019 421

## Beschreibung

Die vorliegende Erfindung betrifft ein Aufzugsystem sowie ein Verfahren zum Betreiben eines Aufzugsystems.

### Stand der Technik

Linearantriebe oder Linearmotoren werden zur Erzeugung von linearen Bewegungen verwendet. Linearmotoren können sich konzeptionell als ein in einer Ebene abgewickelter Rotationsmotor vorgestellt werden. Ein solcher Linearmotor umfasst dabei einen Primärteil und einen Sekundärteil. Dabei ist der Primärteil mit einem Stator eines Rotationsmotors vergleichbar und kann bspw. als eine stromdurchflossene Spule ausgebildet sein. Der Sekundärteil, oder auch Reaktionsteil, ist mit einem Läufer bzw. Rotor eines Rotationsmotors vergleichbar und kann als ein Magnet, bspw. als Permanentmagnet oder Elektromagnet, ausgebildet sein.

Der Primärteil oder der Sekundärteil des Linearmotors ist als stationäres Element ausgebildet, während der andere Teil des Linearmotors beweglich ist und entlang des stationären Elements verfahren werden kann. Bei einem Langstator-Linearmotor ist bspw. der Primärteil stationär ausgebildet.

Linearantriebe können auch als Antriebe für Aufzugsysteme zum Verfahren von Fahrkörben in einem Aufzugschacht verwendet werden. In einem Multi-Car-Aufzugssystem können bspw. mehrere Fahrkörbe unabhängig voneinander in einem Aufzugschacht mit solchen Linearantrieben verfahren werden. Dabei ist es auch möglich, dass die Fahrkörbe zwischen verschiedenen Aufzugschächten wechseln. Bei solchen Aufzugsystemen verläuft der stationäre Teil des Linearantriebs üblicherweise zusammen mit einer Führungsschiene über die gesamte Förderhöhe des Aufzugsystems. Der andere Teil des Linearantriebs, welcher mit dem stationären Teil interagiert, befindet sich jeweils an den Fahrkörben.

Aus der DE 10 2009 048 822 A1 ist bspw. ein Aufzugsystem mit einem Linearantrieb bekannt, bei dem der stationäre Teil des Linearantriebs als Schiene mit Zahnstangenstruktur ausgebildet ist. Auf die Zähne der Schiene sind Bremsspulen aufgebracht, mittels welcher ein Fahrkorb durch Wechselwirkung mit dem fahrkorbseitigen Teil des Linearantriebs abgebremst werden kann.

Die WO2008/136692A2 offenbart eine Mehrkabinenaufzugsanlage mit einem Linearantrieb.

Die US 7,019,421 B1 offenbart Details eines Linearantriebs, der beispielsweise in einer Hebevorrichtung angewendet werden kann.

Bei einem Ausfall des gesamten oder eines Teils des Linearantriebs, bspw. infolge einer Beschädigung, besteht die Gefahr, dass der defekte Abschnitt nicht mehr mit einem Fahrkorb befahren werden kann. Service-Arbeiten an dem defekten Abschnitt oder eine Evakuierung von Personen, bspw. aus einem nicht mehr bewegbaren Fahrkorb, sind dann nicht mehr möglich.

Es ist daher wünschenswert, auch im Falle eines zumindest teilweise defekten Linearantriebs eines Aufzugsystems, einfach und schnell an den defekten Abschnitt zu gelangen.

### Offenbarung der Erfindung

Erfindungsgemäß werden ein Aufzugsystem und ein Verfahren mit den Merkmalen der unabhängigen Patentansprüche vorgeschlagen. Vorteilhafte Ausgestaltungen sind Gegenstand der Unteransprüche sowie der nachfolgenden Beschreibung.

Ein erfindungsgemäßes Aufzugsystem weist eine Führungseinrichtung und wenigstens einen, mittels eines Linearantriebs entlang der Führungseinrichtung bewegbaren, Fahrkorb auf.

### Vorteile der Erfindung

Eine erfindungsgemäße Führungseinrichtung ist bei einem Aufzugsystem mit wenigstens einem, mittels eines Linearantriebs entlang der Führungseinrichtung bewegbaren Fahrkorb einsetzbar, wobei die Führungseinrichtung eine Führungsschiene, an welcher der wenigstens eine Fahrkorb führbar ist, und einen stationären Teil des Linearantriebs aufweist. Zudem weist die Führungseinrichtung sich wenigstens teilweise entlang der Führungseinrichtung erstreckende Führungsmittel, die derart eingerichtet sind, dass an ihnen entlang ein Fahrkorb mittels eines alternativen, vom Linearantrieb verschiedenen Antriebs bewegt werden kann, auf.

Die Führungsmittel ermöglichen den Einsatz eines Fahrkorbs mit einem alternativen Antrieb, der unabhängig vom Linearantrieb ist. Insbesondere kann es sich bei diesem Fahrkorb mit alternativem Antrieb um einen zusätzlichen Fahrkorb handeln, der im regulären Betrieb nicht verwendet wird. Im Falle eines Ausfalls des Linearantriebs, bei welchem es sich insbesondere einen elektrischen Linearantrieb bzw. Linearmotor handelt, besteht somit immer noch die Möglichkeit, einen Fahrkorb, bspw. einen Service-Fahrkorb für Montagearbeiten oder einen Fahrkorb zur Evakuierung von Personen, an die Stelle mit dem defekten Abschnitt des Linearantriebs zu bewegen. Ebenso kann ein steckengebliebener Fahrkorb mit einem Service-Fahrkorb oder einem Rettungs-Fahrkorb abgeschleppt werden. Solche Ausfälle können bspw. bei einem Teil des stationären Teils des Linearantriebs auftreten.

Es ist jedoch auch denkbar, einen oder mehrere reguläre Fahrkörbe mit Linearantrieb zusätzlich mit dem alternativen Antrieb auszustatten, sodass bspw. ein steckengebliebener Fahrkorb mit dem alternativen Antrieb noch bewegt werden kann.

Vorzugsweise sind die Führungsmittel an der Führungsschiene ausgebildet. Dies ermöglicht eine besonders platzsparende Anordnung. Außerdem können die Führungsmittel bspw. bereits vor dem Einbau der Führungsschiene an diese montiert werden und dann zusammen mit dieser in einen Aufzugschacht eingebaut werden. Damit kann zudem die Montagezeit reduziert werden.

In diesem Zusammenhang sei auch erwähnt, dass es zwar zweckmäßig ist, die Führungsmittel über die gesamte Länge der Führungseinrichtung vorzusehen, allerdings können auch bestimmte Streckenabschnitte, bspw. solche, die auch anderweitig leicht erreichbar sind wie das oberste und/oder das unterste Stockwerk, ausgespart werden.

Vorteilhafterweise weisen die Führungsmittel eine Schiene auf, die einen formschlüssigen Kontakt mit dem alternativen Antrieb ermöglicht. Eine Schiene ist zum einen einfach herzustellen und zum anderen bspw. auch einfach an der Führungsschiene zu montieren. Weiterhin kann durch einen formschlüssigen Kontakt auf eine besonders einfache Weise ein sicherer Kontakt zum alternativen Antrieb hergestellt werden.

Besonders vorteilhaft ist es dabei, wenn die Schiene abwechselnd Zähne und Lücken aufweist. Bei der Schiene kann es sich also um eine Art Zahnstange handeln. Eine solche Schiene ist bspw. besonders wartungsarm. Dies ist besonders von Vorteil, da diese Schiene im normalen Betrieb des Aufzugs nicht genutzt wird.

Es ist von Vorteil, wenn der alternative Antrieb wenigstens ein Zahnrad und/oder eine Kette zur Herstellung eines formschlüssigen Kontakts mit der Schiene aufweist. Bei einem solchen Zahnrad kann es sich bspw. um ein Ritzel handeln, das mit einem Motor des alternativen Antriebs in Wirkverbindung steht. Ein Kontakt zwischen Schiene und alternativem Antrieb kann auf diese Weise besonders einfach hergestellt werden. Im Falle einer Kette, die bspw. über eine gewisse Strecke an der Schiene, insbesondere an den Zähnen der Schiene, angreift, ermöglicht hingegen einen wirkungsvolleren Kontakt zwischen Schiene und alternativem Antrieb.

Vorzugsweise sind die Führungsmittel aus einem von der Führungsschiene verschiedenen Material ausgebildet. Während die Führungsschiene üblicherweise aus Aluminium hergestellt ist, bspw. in Form eines Strangpress-Profils, können die Führungsmittel aus Stahl oder auch einem anderen Material, das verschleißfester als Aluminium ist, hergestellt sein. Dies ist zum einen von Vorteil, da zwischen den Führungsmitteln und dem alternativen Antrieb vorzugsweise ein mechanischer Kontakt nötig ist, insbesondere bspw. zwischen einem Ritzel und den als Zahnstange ausgebildeten Führungsmitteln, während hingegen die Führungsschiene nur als Abstützung für Rollen des Fahrkorbs dient.

Zum anderen bietet sich dadurch die Möglichkeit, die Führungsmittel als Angriffsfläche für eine Fangvorrichtung der Fahrkörbe zu nutzen. Da Fangvorrichtungen üblicherweise einen Belag aufweisen, der die Schiene, an welcher er angreift, schädigt, ist es sinnvoll, eine Fangvorrichtung nicht an der Führungsschiene angreifen zu lassen, sondern an einer verschleißfesteren weiteren Schiene.

Alternativ können die Führungsmittel und die Führungsschiene aus demselben Material ausgebildet sein. Dies ist bspw. dann vorteilhaft, wenn bereits die Führungsschiene aus einem verschleißfesten Material ausgebildet ist oder wenn die Führungsmittel nicht als Angriffsfläche für eine Fangvorrichtung genutzt werden sollen.

Vorteilhafterweise weisen die Führungsmittel entlang der Führungseinrichtung mehrere, jeweils voneinander beabstandete Teile auf. Dies ermöglicht zum einen eine einfachere Montage der Führungsmittel und zum anderen einen einfacheren Austausch einzelner Abschnitte, bspw. wenn ein Abschnitt durch eine Fangvorrichtung stark verschließen ist. Insbesondere muss dann nicht die gesamte Führungsschiene ausgetauscht werden.

Durch die Beabstandung kann neben einer einfachen Montage auch einer im Gegensatz zur Führungsschiene unterschiedlichen thermischen Ausdehnung der Führungsmittel, wenn diese aus einem anderen Material hergestellt sind, Rechnung getragen werden.

An dieser Stelle sei angemerkt, dass ein erfindungsgemäßes Aufzugssystem neben einer erfindungsgemäßen Führungseinrichtung als zweite Führungseinrichtung auch eine Führungsschiene nur mit stationärem Teil eines Linearantriebs aufweisen kann. Allerdings ist es ebenso möglich und auch vorteilhaft, wenn ein Aufzugsystem, sofern eine zweite Führungseinrichtung nötig ist, eine weitere erfindungsgemäße Führungseinrichtung aufweist.

Vorzugsweise weist der wenigstens eine Fahrkorb eine Fangvorrichtung auf, welche derart angeordnet ist, dass sie an den Führungsmitteln angreifen kann.

Weiter vorzugsweise weist das Aufzugsystem einen Fahrkorb mit einem alternativen, vom Linearantrieb verschiedenen Antrieb auf, mittels welchem der Fahrkorb entlang der Führungsmittel bewegbar ist.

Es ist von Vorteil, wenn der Fahrkorb mit dem alternativen Antrieb von dem wenigstens einen mittels des Linearantriebs bewegbaren Fahrkorb verschieden ist.

Ein erfindungsgemäßes Verfahren dient einem Betreiben eines Aufzugsystems mit wenigstens einem, mittels eines Linearantriebs entlang einer Führungseinrichtung bewegbaren Fahrkorb. Dabei wird ein Fahrkorb mittels eines alternativen, vom Linearantrieb verschiedenen Antriebs entlang von von der Führungseinrichtung umfassten und sich wenigstens teilweise entlang der Führungseinrichtung erstreckenden Führungsmitteln bewegt.

Vorzugsweise wird der mittels des alternativen Antriebs bewegte Fahrkorb bei wenigstens teilweisem Ausfall des Linearantriebs verwendet.

Es ist von Vorteil, wenn als mittels des alternativen Antriebs bewegter Fahrkorb ein von dem wenigstens einen mittels eines Linearantriebs bewegbaren Fahrkorb verschiedener Fahrkorb verwendet wird.

Vorteilhafterweise weist der wenigstens eine Fahrkorb eine Fangvorrichtung auf, wobei die Führungsmittel als Angriffsfläche für die Fangvorrichtung verwendet werden.

Bezüglich der Vorteile eines erfindungsgemäßen Aufzugsystems und eines erfindungsgemäßen Verfahrens sei an dieser Stelle zur Vermeidung von Wiederholungen auf die Ausführungen zur erfindungsgemäßen Führungseinrichtung verwiesen.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im Folgenden unter Bezugnahme auf die Zeichnung ausführlich beschrieben.

Figurenbeschreibung
- Figur 1: zeigt eine erfindungsgemäße Führungseinrichtung in einer bevorzugten Ausgestaltung in perspektivischer Ansicht.
- Figur 2: zeigt eine erfindungsgemäße Führungseinrichtung in einer bevorzugten Ausgestaltung in Seitenansicht.
- Figur 3: zeigt eine erfindungsgemäße Führungseinrichtung in einer bevorzugten Ausgestaltung mit einem alternativen Antrieb.
- Figur 4: zeigt erfindungsgemäße Führungseinrichtung in einer bevorzugten Ausgestaltung mit einem anderen alternativen Antrieb.
- Figur 5: zeigt ein erfindungsgemäßes Aufzugsystem in einer bevorzugten Ausgestaltung in Seitenansicht.

In Figur 1 ist ein Abschnitt einer erfindungsgemäßen Führungseinrichtung 100 in einer bevorzugten Ausgestaltung schematisch und in perspektivischer Ansicht dargestellt. Eine solche Führungseinrichtung kann in einem Aufzugschacht eines Aufzugsystems angeordnet sein und sich über die volle Höhe des Aufzugschachts erstrecken.

Ein solches Aufzugsystem kann bspw. auch mehrere Aufzugschächte mit jeweils mehreren Fahrkörben, die mittels Linearantrieben bewegt werden, aufweisen. Entsprechend kann dann in jedem Aufzugschacht eine erfindungsgemäße Führungseinrichtung vorgesehen sein.

Die Führungseinrichtung 100 weist eine Führungsschiene 110 auf, welche bspw. aus Aluminium hergestellt sein kann. Insbesondere kann es sich dabei um ein Strangpress-Profil aus Aluminium handeln. An der Führungsschiene 110 liegen üblicherweise Führungsrollen eines Fahrkorbs, welcher in dem Aufzugschacht auf und ab bewegt wird, an.

Weiterhin weist die Führungseinrichtung 100 einen stationären Teil 120 eines Linearantriebs auf. Bei diesem stationären Teil 120 kann es sich bspw. um nebeneinander angeordnete Permanentmagnete oder um Spulen handeln. Ein entsprechendes Gegenstück zum stationären Teil 120 des Linearantriebs ist an geeigneter Stelle an einem Fahrkorb angebracht. Die genaue Ausgestaltung des Linearantriebs ist im Rahmen dieser Erfindung jedoch nicht von Bedeutung.

Weiterhin umfasst die Führungseinrichtung 100 Führungsmittel 130, welche beispielhaft als Schiene ausgebildet ist. Die Schiene 130 weist abwechselnd Zähne 131 und Lücken auf. Bei dem in Figur 1 gezeigten Beispiel ist die Schiene 130 an der Führungsschiene 110 angebracht, bspw. angeschraubt.

Außerdem ist in Figur 1 nur ein Teil der Schiene 150 dargestellt. Um die Schiene 150 entlang der gesamten Führungseinrichtung 100 auszubilden, können entsprechend mehrere solche Teile aneinander gereiht werden.

In Figur 2 ist eine erfindungsgemäße Führungseinrichtung in Seitenansicht dargestellt. Insbesondere die Ausgestaltung der Schiene 150 als eine Aneinanderreihung mehrerer, gleichartiger Teile 132 gezeigt. Zwischen zwei nebeneinander angebrachten Teilen 132 ist jeweils eine Lücke bzw. ein Spalt 133 gebildet. Durch diese Lücken 133 kann einem von der Führungsschiene 110 unterschiedlichen thermischen Verhalten der Schiene 130, insbesondere der Längenausdehnung, Rechnung getragen werden. Insbesondere können die Lücken 133 auch als Dehnfugen ausgebildet sein.

Die Ausbildung der Schiene 150 als mehrere Teile 132 ermöglicht eine einfachere und schnellere Montage der Schiene 130 an der Führungsschiene 110. Außerdem können einzelne Teile 132 einfacher ausgetauscht werden, als eine lange Schiene. Dies ist insbesondere dann von Vorteil, wenn die Schiene 150 als Angriffsfläche für eine Fangvorrichtung eines Fahrkorbs genutzt wird. In diesem Fall ist die Schiene 130 bspw. aus Stahl hergestellt, da Stahl wesentlich verschleißfester ist als das Aluminium der Führungsschiene 110.

In Figur 3 ist eine erfindungsgemäße Führungseinrichtung in einer bevorzugten Ausgestaltung mit einem alternativen Antrieb dargestellt. Der gezeigte Teil der Führungseinrichtung umfasst die Führungsschiene 110 und die Schiene 150 und entspricht der Darstellung in Figur 2.

Weiterhin ist ein alternativer Antrieb 140 gezeigt, welcher beispielhaft zwei Zahnräder 150 aufweist, welche mit einer Kette 151 verbunden sind. Dabei wird bspw. eines der Zahnräder 150 mittels eines Motors, bspw. eines elektrischen Motors, angetrieben. Über die Kette 151 und die Zähne der Schiene 150 kann ein formschlüssiger Kontakt zwischen dem alternativen Antrieb 140 und der Schiene 130 hergestellt werden.

In Figur 4 ist eine erfindungsgemäße Führungseinrichtung in einer bevorzugten Ausgestaltung mit einem anderen alternativen Antrieb gezeigt. Der alternative Antrieb 140 in Figur 4 unterscheidet sich von dem in Figur 3 dadurch, dass nur ein Zahnrad 150 vorgesehen ist, bspw. ein Ritzel. Hierbei wird der formschlüssige Kontakt zwischen dem alternativen Antrieb 140 und der Schiene 150 direkt durch das Zahnrad 150 und die Zähne der Schiene 150 hergestellt.

In Figur 5 ist ein erfindungsgemäßes Aufzugsystem in einer bevorzugten Ausgestaltung in Seitenansicht schematisch dargestellt. Das Aufzugsystem weist zwei erfindungsgemäße Führungseinrichtungen auf, von welchen in der gezeigten Seitenansicht jeweils nur die Führungsschienen 110 und die daran angebrachten Schienen 130 zu sehen sind.

Ein Fahrkorb 200 weist vier alternative Antriebe 140 auf. Die alternativen Antriebe 140 sind beispielhaft wie in Figur 3 gezeigt ausgebildet. Die alternativen Antriebe sind dabei jeweils an zwei gegenüberliegenden Seiten oben und unten am Fahrkorb 200 angebracht. Mittels dieser vier alternativen Antriebe 140 kann der Fahrkorb 200 entlang der Schienen 130 und somit entlang der Führungseinrichtungen bewegt werden.

Eine Führung des Fahrkorbs 200 kann wie üblich durch Führungsrollen erfolgen, welche an den Führungsschienen 110 anliegen. Der in Figur 5 nicht sichtbare stationäre Teil des Linearantriebs wird für eine Bewegung des Fahrkorbs 200 mittels der alternativen Antriebe 140 nicht benötigt. Somit kann der Fahrkorb 200 insbesondere als Service-Fahrkorb eingesetzt werden, wenn ein Defekt an dem stationären Teil des Linearantriebs vorliegt und ein herkömmlicher Fahrkorb, der nur mittels des Linearantriebs bewegt werden kann, nicht mehr einsetzbar oder nicht mehr bewegbar ist.

Hierzu sei auch angemerkt, dass bei der Benutzung des Fahrkorbs 200 als reiner Service-Fahrkorb, der im normalen Betrieb nicht benutzt wird, deutlich geringere Anforderungen an den Fahrkorb 200 selbst sowie an die alternativen Antriebe 140 hinsichtlich Geräuschentwicklung und Verfahrgeschwindigkeit bestehen.

Der Vollständigkeit halber sei noch erwähnt, dass ein Fahrkorb 200 nicht zwingend vier alternative Antriebe aufweisen muss, ebenso ist es denkbar, nur zwei oder gar nur einen alternativen Antrieb vorzusehen. Dementsprechend kann es unter Umständen auch ausreichend sein, nur eine erfindungsgemäße Führungseinrichtung in dem Aufzugsschacht vorzusehen und eine zweite Führungseinrichtung, falls überhaupt nötig, nur als Führungsschiene mit stationärem Teil des Linearantriebs vorzusehen.

## Patentansprüche

1. Aufzugsystem mit einer Führungseinrichtung (100) und wenigstens einem mittels eines Linearantriebs entlang der Führungseinrichtung (100) bewegbaren Fahrkorb, die Führungseinrichtung (100) umfasst wenigstens einen, mittels eines Linearantriebs entlang der Führungseinrichtung (100) bewegbaren Fahrkorb, wobei die Führungseinrichtung (100) eine Führungsschiene (110), an welcher der wenigstens eine Fahrkorb führbar ist, und einen stationären Teil (120) des Linearantriebs aufweist,
die Führungseinrichtung (100) umfasst sich wenigstens teilweise entlang der Führungseinrichtung (100) erstreckende Führungsmittel (130), die derart eingerichtet sind, dass an ihnen entlang ein Fahrkorb (200) mittels eines alternativen, vom Linearantrieb verschiedenen Antriebs (140) bewegt werden kann,
**dadurch gekennzeichnet,**
**dass** ein erster Fahrkorb vorgesehen ist, der nur mittels eines Linearantriebs bewegt werden kann,
**dass** ein zweiter Fahrkorb vorgesehen ist, der mittels des alternativen Antriebs bewegt werden kann.

2. Aufzugsystem nach Anspruch 1, wobei die Führungsmittel (130) an der Führungsschiene (110) ausgebildet sind.

3. Aufzugsystem nach Anspruch 1 oder 2, wobei die Führungsmittel (130) eine Schiene (130) aufweisen, die einen formschlüssigen Kontakt mit dem alternativen Antrieb (140) ermöglicht.

4. Aufzugsystem nach Anspruch 3, wobei die Schiene (130) abwechselnd Zähne (131) und Lücken aufweist.

5. Aufzugsystem nach Anspruch 3 oder 4, wobei der alternative Antrieb wengistens ein Zahnrad (150) und/oder eine Kette (151) zur Herstellung eines formschlüssigen Kontakts mit der Schiene (130) aufweist.

6. Aufzugsystem nach einem der vorstehenden Ansprüche, wobei die Führungsmittel (130) aus einem von der Führungsschiene (110) verschiedenen Material ausgebildet sind oder wobei die Führungsmittel (130) und die Führungsschiene (110) aus demselben Material ausgebildet sind.

7. Aufzugsystem nach einem der vorstehenden Ansprüche, wobei die Führungsmittel (130) entlang der Führungseinrichtung (100) mehrere, jeweils voneinander beabstandete Teile (132) aufweisen.

8. Aufzugsystem nach einem der vorherigen Ansprüche, wobei der zweite Fahrkorb eine Fangvorrichtung aufweist, welche derart angeordnet ist, dass sie an den Führungsmitteln (130) angreifen kann.

9. Aufzugsystem nach einem der vorherigen Ansprüche, wobei der zweite Fahrkorb (200) von dem ersten Fahrkorb verschieden ist.

10. Verfahren zum Betreiben eines Aufzugsystems nach einem der vorherigen Ansprüche, wobei der zweite Fahrkorb (200) mittels des alternativen, vom Linearantrieb verschiedenen, Antriebs (140) entlang von Führungsmitteln (130) bewegt wird, wobei die Führungsmitteln (130) von der Führungseinrichtung (100) umfasst sind und sich wenigstens teilweise entlang der Führungseinrichtung (100) erstrecken.

11. Verfahren nach Anspruch 10, wobei der zweite Fahrkorb (200) bei wenigstens teilweisem Ausfall des Linearantriebs verwendet wird.

12. Verfahren nach Anspruch 10 oder 11, wobei als zweiter Fahrkorb (200) ein von ersten Fahrkorb verschiedener Fahrkorb verwendet wird.

13. Verfahren nach einem der Ansprüche 10 bis 12, wobei der zweite Fahrkorb eine Fangvorrichtung aufweist, wobei die Führungsmittel (130) als Angriffsfläche für die Fangvorrichtung verwendet werden.

## Claims

1. Elevator system having a guide device (100) and at least one elevator car, which can be moved along the guide device (100) by means of a linear drive, the guide device (100) comprises at least one elevator car, which can be moved along the guide device (100) by means of a linear drive, wherein the guide device (100) has a guide rail (110), on which the at least one elevator car can be guided, and a stationary part (120) of the linear drive,
the guide device (100) comprises guide means (130), which extend at least to some extent along the guide device (100) and are designed such that an elevator car (200) can be moved along them by means of an alternative drive (140), which is different from the linear drive, **characterized**
**in that** a first elevator car is provided, which can be moved only by means of a linear drive, and
**in that** a second elevator car is provided, which can be moved by means of the alternative drive.

2. Elevator system according to Claim 1, wherein the guide means (130) are formed on the guide rail (110).

3. Elevator system according to Claim 1 or 2, wherein the guide means (130) have a rail (130) which provides for form-fitting contact with the alternative drive (140) .

4. Elevator system according to Claim 3, wherein the rail (130) has teeth (131) and gaps in an alternating sequence.

5. Elevator system according to Claim 3 or 4, wherein the alternative drive has at least one gearwheel (150) and/or a chain (151) for establishing form-fitting contact with the rail (130).

6. Elevator system according to one of the preceding claims, wherein the guide means (130) are formed from a material which is different from that of the guide rail (110), or wherein the guide means (130) and the guide rail (110) are formed from the same material.

7. Elevator system according to one of the preceding claims, wherein the guide means (130) have a plurality of parts (132), each spaced apart from one another, along the guide device (100).

8. Elevator system according to one of the preceding claims, wherein the second elevator car has a safety-catch mechanism, which is arranged such that it can grip on the guide means (130).

9. Elevator system according to one of the preceding claims, wherein the second elevator car (200) is different from the first elevator car.

10. Method for operating an elevator system according to one of the preceding claims, wherein the second elevator car (200) is moved along guide means (130) by way of the alternative drive (140), which is different from the linear drive, wherein the guide means (130) form part of the guide device (100) and extend at least to some extent along the guide device (100).

11. Method according to Claim 10, wherein the second elevator car (200) is used when the linear drive malfunctions at least to some extent.

12. Method according to Claim 10 or 11, wherein the second elevator car (200) used is an elevator car which is different from the first elevator car.

13. Method according to one of Claims 10 to 12, wherein the second elevator car has a safety-catch mechanism, wherein the guide means (130) are used as a gripping surface for the safety-catch mechanism.

## Revendications

1. Système d'ascenseur, comprenant un dispositif de guidage (100) et au moins une cabine pouvant être déplacée le long du dispositif de guidage (100) au moyen d'un entraînement linéaire, le dispositif de guidage (100) comprend au moins une cabine pouvant être déplacée le long du dispositif de guidage (100) au moyen d'un entraînement linéaire, dans lequel le dispositif de guidage (100) présente un rail de guidage (110) sur lequel ladite au moins une cabine peut être guidée, et une partie stationnaire (120) de l'entraînement linéaire,
dans lequel le dispositif de guidage (100) comprend des moyens de guidage (130) s'étendant au moins partiellement le long du dispositif de guidage (100) et qui sont aménagés de telle sorte qu'une cabine (200) peut être déplacée le long de ceux-ci au moyen d'un entraînement en variante, différent de l'entraînement linéaire (140),
**caractérisé**
**en ce qu'**une première cabine est prévue qui ne peut être déplacée qu'au moyen d'un entraînement linéaire,
**en ce qu'**une deuxième cabine est prévue qui peut être déplacée au moyen de l'entraînement en variante.

2. Système d'ascenseur selon la revendication 1, dans lequel les moyens de guidage (130) sont réalisés sur le rail de guidage (110).

3. Système d'ascenseur selon la revendication 1 ou 2, dans lequel les moyens de guidage (130) présentent un rail (130) qui permet un contact par complémentarité de forme avec l'entraînement en variante (140).

4. Système d'ascenseur selon la revendication 3, dans lequel le rail (130) présente en alternance des dents (131) et des creux.

5. Système d'ascenseur selon la revendication 3 ou 4, dans lequel l'entraînement en variante présente au moins une roue dentée (150) et/ou une chaîne (151) pour établir un contact par complémentarité de forme avec le rail (130).

6. Système d'ascenseur selon l'une quelconque des revendications précédentes, dans lequel les moyens de guidage (130) sont réalisés d'un matériau différent de celui du rail de guidage (110), et dans lequel les moyens de guidage (130) et le rail de guidage (110) sont réalisés du même matériau.

7. Système d'ascenseur selon l'une quelconque des revendications précédentes, dans lequel les moyens de guidage (130) présentent le long du dispositif de guidage (100) plusieurs parties (132) espacées les unes des autres.

8. Système d'ascenseur selon l'une quelconque des revendications précédentes, dans lequel la deuxième cabine présente un dispositif d'arrêt qui est disposé de façon à pouvoir attaquer au niveau des moyens de guidage (130).

9. Système d'ascenseur selon l'une quelconque des revendications précédentes, dans lequel la deuxième cabine (200) est différente de la première cabine.

10. Procédé d'exploitation d'un système d'ascenseurs selon l'une quelconque des revendications précédentes, dans lequel la deuxième cabine (200) est déplacée au moyen de l'entraînement en variante (140), différent de l'entraînement linéaire, le long de moyens de guidage (130), dans lequel les moyens de guidage (130) sont inclus dans le dispositif de guidage (100) et s'étendent au moins partiellement le long du dispositif de guidage (100).

11. Procédé selon la revendication 10, dans lequel la deuxième cabine (200) est utilisée en cas de panne au moins partielle de l'entraînement linéaire.

12. Procédé selon la revendication 10 ou 11, dans lequel une cabine différente de la première cabine est utilisée comme deuxième cabine (200) .

13. Procédé selon l'une quelconque des revendications 10 à 12, dans lequel la deuxième cabine présente un dispositif d'arrêt, dans lequel les moyens de guidage (130) sont utilisés comme une surface d'attaque pour le dispositif d'arrêt.
